# EUROPÄISCHE PATENTSCHRIFT

(11) **EP 0 696 987 B1**
(45) Veröffentlichungstag und Bekanntmachung des Hinweises auf die Patenterteilung: **15.01.1997**
(21) Anmeldenummer: 94916232.5
(22) Anmeldetag: 13.05.1994
(51) Int. Cl.: B65B 25/14, B65B 61/20

(54) **VORRICHTUNG ZUM BESCHICKEN EINES BEHÄLTERS MIT GESTAPELTEN ZELLSTOFFPRODUKTEN, INSBESONDERE WATTEPADS**
DEVICE FOR FILLING A CONTAINER WITH STACKED CELLULOSE PRODUCTS, IN PARTICULAR COTTON WADS
DISPOSITIF PERMETTANT DE REMPLIR UN CONTENEUR AVEC DES PRODUITS EN CELLULOSE EMPILES, NOTAMMENT DES TAMPONS D'OUATE

(30) Priorität: 15.05.1993 DE 4316363
(43) Veröffentlichungstag der Anmeldung: 21.02.1996
(73) Patentinhaber: PROCTER & GAMBLE BRIONNE, 92200 Neuilly-sur-Seine (FR)
(72) Erfinder: STARY, Christof, D-90542 Eckental (DE); CEYLAN, Ahmet, D-90443 Nürnberg (DE); PRINGUER, Jean-Pierre, 42 rue du Maréchal Leclerc, F-76410 Cléon (FR)
(74) Vertreter: Rau, Manfred, Dr. Dipl.-Ing.
(86) Internationale Anmeldenummer: EP9401550
(87) Internationale Veröffentlichungsnummer: WO9426595

(56) Entgegenhaltungen:
- FR-A- 2 419 219
- US-A- 4 074 508
- US-A- 4 531 343
- US-E- 29 372

## Beschreibung

Die Erfindung betrifft eine Vorrichtung zum Beschicken eines Behälters mit einer bestimmten Anzahl lagenförmiger, aufeinander gestapelter Zellstoffprodukte, insbesondere Wattepads, nach dem Oberbegriff des Patentanspruches 1.

Es ist bekannt, bei einer derartigen Beschickungsvorrichtung die Zellstoffprodukte als Stapelstrom von einer Produkt-Herstellungsvorrichtung über ein Zuführungsrohr zur Beschickungsvorrichtung heranzuführen. Bei der Herstellungsvorrichtung kann es sich beispielsweise um eine Mehrfach-Stanze handeln, die aus einem Watteband Rondellen stanzt, die als sogenannte Watte-, Kosmetik- oder Abschminkpads in den Handel gelangen.

Um im Stapelstrom die Sollanzahl der in den Behälter - z.B. einen Folienschlauchbeutel - einzufüllenden Pads kenntlich zu machen, ist der Stapelstrom durch ein dem Umriss der Produkte formentsprechendes Trennblatt in Teilstapel mit der jeweils pro Behälter vorgesehenen Zahl von Pads unterteilt. Dieses Trennblatt ist in der Regel aus biegeelastischem Material, insbesondere aus Kunststoff- oder Kartonmaterial gefertigt und entspricht im Umriß den Produkten.

Bisher war es üblich, entsprechende Teilstapel solcher Zellstoffprodukte manuell aus dem Zuführungsrohr sofort in entsprechende Folienschlauchbeutel einzufüllen. Dazu wurde von einer Arbeitskraft über eine Längsöffnung in der Rohrwandung am Ende des Zuführungsrohres der ankommende Stapelstrom abgefühlt und der durch ein Trennblatt kenntlich gemachte Teilstapel manuell in einen auf das Ende des Zuführungsrohres aufgestülpten Folienschlauchbeutel eingeschoben.

Dieser Vorgang ist vergleichsweise arbeitsaufwendig und damit kostenintensiv. Darüber hinaus wurde festgestellt, daß die den manuellen Beschickungsvorgang erledigenden Arbeitskräfte auf Grund des sich ständig wiederholenden Abfühl- und Beschickungsvorganges nach relativ kurzer Arbeitszeit zu gesundheitlichen Problemen, wie z.B. Sehnenscheidenentzündungen im Bereich des Unterarmes und dergleichen neigen.

Der Erfindung liegt demzufolge die Aufgabe zugrunde, eine Beschickungsvorrichtung der gattungsgemäßen Art so weiterzubilden, daß in zuverlässiger und konstruktionstechnisch einfacher Weise ein automatisches Beschicken von Behältern mit einer bestimmten Anzahl lagenförmiger, aufeinander gestapelter Zellstoffprodukte möglich ist.

Diese Aufgabe wird durch die im Kennzeichnungsteil des Anspruches 1 angegebenen Merkmale gelöst. Demnach weist die Beschickungsvorrichtung grundsätzliche eine Separiereinheit zum Teilen des Stapelstromes in Teilstapel sowie eine Ausschubeinrichtung zum Ausschieben des Teilstapels aus der Separiereinheit in einen Behälter auf.

Mit Vorteil wird beim angegebenen Aufbau der Separiereinheit von den biegeelastischen Eigenschaften des ohnehin im zugeführten Stapelstrom vorhandenen Trennblattes Gebrauch gemacht, indem dieses in einer Haltevorrichtung an der Einführungsseite einer Aufnahmehülse zeitweise festgehalten und dieser Vorgang mittels einer Detektionsvorrichtung erfaßt wird. Das Trennblatt stellt dabei praktisch einen "Festpunkt" innerhalb des Stapelstromes dar, aufgrund dessen mit einer Rückhalteeinrichtung der Teilstapel, der dem abzutrennenden Teilstapel in der Aufnahmehülse folgt, während einer Schiebebewegung der Aufnahmehülse relativ zur Rückhalteeinrichtung unter Bildung einer Lücke zwischen den beiden Teilstapeln im Zuführungsrohr zurückgehalten wird. Anschließend kann mit Hilfe einer Ausschubeinrichtung, die in diese Lücke zwischen den beiden Teilstapeln eingreift, der separierte Teilstapel aus der Aufnahmehülse in den Behälter eingeschoben werden. Bei dem Behälter selbst kann es sich einerseits um einen Folienschlauchbeutel oder ähnlichen Verkaufsbehälter oder andererseits z.B. um eine Art feste Kartusche handeln, mittels der der Teilstapel zu einer gesonderten Verpackungsvorrichtung befördert wird.

Anspruch 2 kennzeichnet eine besonders einfache Ausgestaltung der Haltevorrichtung für das Trennblatt in Form von Zahnreihen an der Innenfläche der Aufnahmehülse. In diese Zahnreihen wird das Trennblatt unter dem Druck des herangeführten Stapelstromes eingeschoben und dort festgehalten. Dabei ist weiterhin von Vorteil, wenn - wie im Anspruch 3 angegeben wird - der diametrale Abstand der Zahnreihen und ihr Abstand in Peripherrichtung so bemessen sind, daß das biegeelastische Trennblatt in seiner Halteposition in der Haltevorrichtung unter dem Druck des herangeführten Stapelstromes in zylindrisch in Stapelstromrichtung ausgewölbter Konfiguration festgehalten ist. Durch diese zylindrische Auswölbung ist das Trennblatt gegen eine Beaufschlagung entgegen der Stapelstromrichtung versteift und durch den damit verbundenen Spreizeffekt besonders zuverlässig fixiert. Insbesondere kann die nach Anspruch 9 ausgebildete Rückhalteeinrichtung mit seitlich in den freien Querschnitt der Aufnahmehülse eingreifenden, vorzugsweise hakenförmigen Rückhaltestiften die peripheren Ränder der in der Aufnahmehülse befindlichen Zellstoffprodukte und des festgelegten Trennblattes passieren lassen, in dem diese Teile mit ihren Rändern über die Stifte "schnappen". Die dem Trennblatt folgenden Zellstoffprodukte des im Zuführungsrohr folgenden Teilstapels hingegen werden von den krallen- oder hakenförmigen Rückhaltestiften erfaßt, aufgrund der Kompressibilität dieses Stapels zurückgehalten, dabei in Stapelstromrichtung verdichtet und vom in der Aufnahmehülse befindlichen Teilstapel weggedrückt (Anspruch 10).

Durch die in den Ansprüchen 11 bis 13 angegebenen Maßnahmen wird der konstruktive Aufwand für die Rückhalteeinrichtung und ihre Bewegungssteuerung erheblich vermindert.

Die Ansprüche 4 bis 8 bzw. 12 kennzeichnen vorteilhafte Weiterbildungen der Detektions- bzw. Ausschubeinrichtung der erfindungsgemäßen Beschickungsvorrichtung.

Weitere vorteilhafte Merkmale, Einzelheiten und Vorteile der Erfindung sind der nachfolgenden Beschreibung entnehmbar, in der Ausführungsbeispiele des Erfindungsgegenstandes anhand der beiliegenden Zeichnungen näher erläutert werden. Es zeigen:
- Fig. 1: einen schematischen Längsschnitt durch eine erste Ausführungsform einer Beschickungsvorrichtung mit ihrer Aufnahmehülse im Ausgangszustand,
- Fig. 2: einen Querschnitt gemäß Schnittlinie II-II nach Fig. 1,
- Fig. 3: einen Längsschnitt durch die Beschickungsvorrichtung gem. Fig. 1 mit der Aufnahmehülse in Separierstellung,
- Fig. 4: einen Querschnitt entlang der Schnittlinie IV-IV nach Fig. 3,
- Fig. 5: einen Längsschnitt durch eine erfindungsgemäße Beschickungsvorrichtung in einer zweiten Ausführungsform mit der Aufnahmehülse im Ausgangszustand,
- Fig. 6: einen vergrößerten Detail-Längsschnitt der Vorrichtung nach Fig. 5,
- Fig. 7: einen Vertikal-Querschnitt entlang der Schnittgeraden VII-VII nach Fig. 5,
- Fig. 8: einen Längsschnitt durch die Aufnahmehülse und das Zuführungsrohr der Vorrichtung gemäß Fig. 5 in Separierstellung der Aufnahmehülse,
- Fig. 9 bis 11: ausschnittsweise Vertikal-Querschnitte durch die Beschikkungsvorrichtung entlang der Schnittgeraden IX-IX, X-X und XI-XI nach Fig. 8, und
- Fig. 12: einen Teil-Längsschnitt durch eine erfindungsgemäße Beschickungsvorrichtung in einer dritten Ausführungsform mit der Aufnahmehülse im Ausgangszustand, und
- Fig. 13: einen Vertikal-Querschnitt entlang der Schnittgeraden XIII-XIII nach Fig. 12.

Eine erfindungsgemäße Beschickungsvorrichtung gemäß den Fig. 1 bis 4 weist ein Zuführungsrohr 1 auf, von dem in den Fig. 1 und 3 lediglich das Ende 2 gezeigt ist. Mittels dieses Zuführungsrohres 1 werden kreisrunde Wattepads 3 als Stapelstrom 4 von einer Stanze zur Beschickungsvorrichtung herangeführt. Die Wattepads 3 liegen dabei flächig aufeinander und erstrecken sich rechtwinklig zur Stapelstromrichtung S.

Im Stapelstrom 4 ist nach z.B. jeweils 80 Wattepads 3 ein Trennblatt 5 aus biegeelastischem Kunststoffmaterial eingebracht, wodurch der Stapelstrom 4 entsprechend der gewünschten Anzahl von Wattepads 3 pro Packungseinheit unterteilt ist. Die Trennblätter 5 entsprechen im übrigen in ihrer Form dem Umriß der Wattepads 3 und haben einen exakt gleichen Außendurchmesser.

Die Beschickungsvorrichtung weist eine als ganzes mit 6 bezeichnete Separiereinheit sowie eine Ausschubeinrichtung 7 auf, deren Aufbau und Funktionsweise im folgenden näher erläutert wird.

Kernstück der Separiereinheit 6, mit der der durchgehende Stapelstrom 4 in Teilstapel 8, 8' zum Beschicken eines Behälters aufgeteilt werden soll, ist eine Aufnahmehülse 9, die im Querschnitt dem Zuführungsrohr 1 entspricht und dessen Ende 2 koaxial nachgeordnet ist. Im Übergangsbereich zwischen Zuführungsrohr 1 und Aufnahmehülse 9 überlappen sich diese beiden Bauteile durch entsprechende ringstufenförmige Absätze 10, 11 in den Wandungen 12, 13 des Zuführungsrohres 1 bzw. der Aufnahmehülse 9. Letztere dient zur Aufnahme und Separierung der in einen Behälter einzuführenden Teilstapel 8, 8' vom Stapelstrom. 4 und ist in Stapelstromrichtung S mittels (nicht gezeigter) pneumatischer Kolben-ZylinderAntriebe hin- und herbewegbar sowie koaxial mit dem Zuführungsrohr 1 ausgebildet.

Als Haltevorrichtung zur zeitweisen Halterung des Trennblattes 5 sind an der dem Ende 2 des Zuführungsrohres 1 zugewandten Einführungsseite 14 der Aufnahmehülse 9 zwei Paare von jeweils diametral gegenüberliegend angeordneten Zahnreihen 15 vorgesehen, die an der Innenfläche 16 der Aufnahmehülse 9 angeformt sind und parallel zur Stapelstromrichtung S verlaufen. Die Zähne 17 der Zahnreihen 15 stehen jeweils mit dem peripheren Rand 18 des Trennblattes 5 in dessen Halteposition in Eingriff. Dabei ist der diametrale Abstand a der Paare von Zahnreihen 15 so bemessen, daß das Trennblatt 5 unter dem Druck des herangeführten Stapelstromes 4 in konvex in Stapelstromrichtung S ausgewölbter Konfiguration festgehalten ist. Aufgrund der in den Fig. 2 und 4 erkennbaren Anordnung der beiden Paare von Zahnreihen 15, also aufgrund deren ungleichmäßiger Verteilung über den Umfang der Aufnahmehülse 9 mit einem Abstand p in Peripherrichtung ist die Auswölbung im wesentlichen konvexzylindrisch, wobei die Biegeachse auf der horizontalen Mittellängsebene H der Aufnahmehülse 9 liegt.

Als Rückhalteeinrichtung sind zwei radial von außen, quer zur Stapelstromrichtung S in den peripheren Bereich des freien Querschnitts der Aufnahmehülse 9 einschiebbare Rückhaltestifte 19, 20 vorgesehen. Diese Rückhaltestifte 19, 20 greifen jeweils über ein parallel zur Stapelstromrichtung S in der Wandung 13 der Aufnahmehülse 9 verlaufendes Langloch 21, 22 in die Aufnahmehülse 9 ein. Angetrieben sind sie jeweils durch einen (nicht dargestellten) pneumatischen Kolben-Zylinder-Antrieb, der jeden Rückhaltestift 19, 20 aus der in Fig. 2 gezeigten zurückgezogenen Position außerhalb des freien Innenquerschnitts der Aufnahmehülse 9 in die in Fig. 4 gezeigte Eingriffsposition mit einer Eingriffstiefe e einschiebt.

Weiterhin ist in Stapelstromrichtung S fluchtend mit den Zahnreihen 15 ein mechanischer Anschlagschalter 23 in Form eines Mikroschalters als Detektionsvorrichtung zum Detektieren eines in den Zahnreihen 15 gehaltenen Trennblattes 5 vorgesehen. Der Anschlagkontakt 24 des Anschlagschalters 23 ragt über eine Bohrung 25 in der Wandung 13 der Aufnahmehülse in deren freien Innenquerschnitt hinein.

Als Kernstück der Ausschubeinrichtung 7 ist ein radial in die Aufnahmehülse 9 einschiebbarer Schiebearm 26 vorgesehen, der in seiner in den Fig. 3 und 4 gezeigten Einschubstellung in einer parallel zur Stapelstromrichtung S verlaufenden längsöffnung 27 während seiner Verschiebung in Richtung S läuft. Sowohl die radiale Einschub- als auch parallel zur Stapelstromrichtung S verlaufende Verschiebebewegung werden durch entsprechende pneumatische Kolben-Zylinder-Antriebe bewerkstelligt, die wiederum nicht eigens dargestellt sind.

Die Funktionsweise der Beschickungsvorrichtung stellt sich wie folgt dar:

Ausgehend von der in Fig. 1 und 2 dargestellten Ausgangsposition der Aufnahmehülse 9 wird der Stapelstrom 4 mit Wattepads 3 über das Zuführungsrohr 1 in die Aufnahmehülse 9 eingeschoben, bis das Trennblatt 5 mit den Zahnreihen 15 in Eingriff gelangt, sich konvex durchwölbt und festgehalten wird. Dabei betätigt das Trennblatt 5 mit seinem peripheren Rand 18 den Anschlagkontakt 24 des Anschlagschalters 23, womit der Steuerung der Beschickungsvorrichtung mitgeteilt wird, daß ein Trennblatt 5 von den Zahnreihen 15 festgehalten wird. Hierbei ist anzumerken, daß die Empfindlichkeit des Anschlagkontaktes 24 so eingestellt ist, daß er durch die vorbeilaufenden Ränder der einzelnen weichen Wattepads 3 nicht betätigt werden kann.

Die vorstehend erörterte Situation ist in den Fig. 1 und 2 dargestellt, wobei die Rückhaltestifte 19, 20 sich außerhalb des freien Innenquerschnitts der Aufnahmehülse 9 befinden. Über den Anschlagschalter 23 gesteuert werden anschließend die Rückhaltestifte 19, 20 über die Langlöcher 21, 22 in den freien Innenquerschnitt der Aufnahmehülse 9 eingeschoben und zwar in einer Position, die in Stapelstromrichtung S vor dem Trennblatt 5 liegt. Anschließend wird die Aufnahmehülse 9 um die Länge der Langlöcher 21, 22 relativ zu dem Zuführungsrohr 1 und den in Stapelstromrichtung S feststehenden Rückhaltestifte 19, 20 in diese Richtung S verschoben. Aufgrund der Bemessung der Eingriffstiefe e der Rückhaltestifte 19, 20 in den freien Innenquerschnitt der Aufnahmehülse 9 können die peripheren Ränder der vor dem Trennblatt 5 liegenden Wattepads 3 und des Trennblattes 5 selbst bei der Schiebebewegung der Aufnahmehülse 9 und damit des relativ zu diesem festgehaltenen Trennblattes 5 die Rückhaltestifte 19, 20 passieren, wobei sie über diese praktisch "hinwegschnappen". Da bei den auf das Trennblatt 5 folgenden Wattepads 3 des folgenden Teilstapels 8' die Stützkraft des z.B. 80 Wattepads weiter hinten angeordneten, nächsten Trennblattes nicht zum Tragen kommt, werden diese folgenden Wattepads 3 von den Rückhaltestiften 19, 20 zurückgehalten, so daß die in Fig. 3 erkennbare Lücke 28 zwischen den Teilstapeln 8, 8' entsteht.

In diese Lücke 28 greift radial von außen der Schiebearm 26 ein (Fig. 3, Pfeil 29), der darauf folgend eine Schiebebewegung (Pfeil 30) über die gesamte Lange der Aufnahmehülse 9 in Stapelstromrichtung S vollführt und damit den Teilstapel 8 aus der Aufnahmehülse 9 z.B. in einen bereitgehaltenen Folienschlauchbeutel schiebt. Anschließend werden der Schiebearm 26 in seine Ausgangsposition zurückgebracht, die Rückhaltestifte 19, 20 aus dem freien Innenquerschnitt der Aufnahmehülse 9 ausgeschoben und letztere in die in Fig. 1 gezeigte Ausgangsposition zurückversetzt. Da nunmehr die Wattepads 3 des Teilstapels 8' in Stapelstromrichtung S wieder frei beweglich sind, werden sie unter dem Zuführungsdruck des Stapelstromes 4 in die Aufnahmehülse 9 eingeschoben, bis das nächste Trennblatt (nicht dargestellt) in den Zahnreihen 15 festgehalten wird. Daraufhin erfolgt wiederum die vorstehend beschriebene Separier- und Ausschubfunktion der Beschickungsvorrichtung.

Die in den Fig. 5 bis 11 detailliert gezeigte Beschickungsvorrichtung entspricht in ihrem grundsätzlichen Aufbau und ihrer Funktion im wesentlichen der in den Fig. 1 bis 4 schematisch gezeigten Beschickungsvorrichtung. Insofern sind übereinstimmende Bauteile mit übereinstimmenden Bezugszeichen gekennzeichnet und bedürfen keiner ausführlichen Erörterung mehr. Im folgenden sollen vielmehr nur die wesentlichen Unterschiede im Aufbau der in den Fig. 1 bis 4 bzw. 5 bis 11 dargestellten Beschickungsvorrichtungen näher erläutert werden.

So ist die Aufnahmehülse 9 der Separiereinheit 6 im zweiten Ausführungsbeispiel zweigeteilt und besteht aus einer Führungshülse 31 und einer koaxial damit fest verbundenen Schiebehülse 32. Die Führungshülse 31 umgibt das durch den Absatz 10 im Außendurchmesser verringerte Ende 2 des Zuführungsrohres 1, in dem parallel zur Stapelstromrichtung S verlaufende Rechteck-Aussparungen 33 eingeformt sind. In diesen Aussparungen 33 laufen Führungsschienen 34, die fest mit der Innenseite der Führungshülse 31 verbunden sind. Die Führungshülse 31 weist weiterhin an ihrer Ober- und Unterseite in Stapelstromrichtung S verlaufende Durchbrüche 35, 36 auf, über die die in diesem Ausführungsbeispiel krallenförmigen Rückhaltestifte 19, 20 in die Innenöffnung der Führungshülse 31 eingreifen Die Eingriffssteuerung wird im folgenden noch näher beschrieben

Weiterhin greift über den oberen Durchbruch 35 die ebenfalls noch näher zu beschreibende Detektionsvorrichtung zum Detektieren des in der Haltevorrichtung gehaltenen Trennblattes ein. Die Haltevorrichtung besteht dabei analog dem Ausführungsbeispiel gemäß den Fig. 1 bis 4 aus zwei diametral gegenüberliegenden Zahnreihen 15, deren Zähne 17 mit einer Eingriffstiefe e in die Innenöffnung der Führungshülse 31 eingreifen. Die Zahnreihen 15 sind im Unterschied zum Ausführungsbeispiel gemäß den Fig. 1 bis 4 nicht oben und unten, sondern an den beiden Seiten der Führungshülse 31 paarweise diametral gegenüberliegend angeordnet, wobei die auf einer Seite angeordneten Zahnreihen 15 einen relativ engen Abstand p in Peripherrichtung aufweisen. Die Zahnreihen 15 sind an Zahnplatten 37 angeordnet, die die Führungshülse 31 über entsprechende Öffnungen 38 durchgreifen und über entsprechende Spannelemente 39 in ihrer Eingriffstiefe e variabel an der Führungshülse 31 festlegbar sind.

Aufgrund der Zahnreihen 15 wird wie im Ausführungsbeispiel gemäß den Fig. 1 bis 4 jedes Trennblatt 5 in konvex-zylindrischer Auswölbung festgelegt, wobei die Biegeachse hierbei vertikal verläuft.

Als Detektionsvorrichtung zur Erfassung eines zwischen den Zahnreihen 15 festgehaltenen Trennblattes 5 dient die oberhalb der Führungshülse 31 angeordnete Hebelkonstruktion mit einem doppelarmigen Schwenkhebel 40, der in einem ortsfesten Schwenklager 41 schwenkbar gelagert ist. Der Schwenkhebel 40 weist einen der Führungshülse 31 zugewandten, kurzen Hebelarm 42 und einen schräg nach oben bezüglich der Stapelstromrichtung S verlaufenden langen Hebelarm 43 auf. Am freien Ende des kurzen Hebelarms 42 ist eine Scheibe 44 drehbar gelagert, die den Durchbruch 35 in der Führungshülse 31 durchgreift. Die Scheibenebene liegt dabei in der vertikalen Mittellängsebene V der Aufnahmehülse 9. Die Scheibe 44 rollt auf dem Außenumfang des in den Fig. 5 bis 11 nicht näher dargestellten Stapelstroms ab. Sie ist dabei durch die etwa mittig an ihrem langen Hebelarm 43 angebrachte, an einem ortsfesten Ausleger 45 gegengelagerte Zugfeder 46 radial einwärts bezüglich des Stapelstromes 4 beaufschlagt. Die Eingriffstiefe der Scheibe 44 in die Innenöffnung der Führungshülse 31 ist durch den verstellbaren Anschlag 47 am freien Ende des langen Hebelarms 43 des Schwenkhebels 40 variabel einstellbar.

Solange die Scheibe 44 von Wattepads passiert wird, drückt sie sich aufgrund der Federbeaufschlagung in die Ränder der Wattepads ein und nimmt die in den Fig. 5 und 6, gezeigte Anschlagstellung ein. Sobald ein formstabileres Trennblatt 5 in die Zahnreihen 15 eintritt und dort festgehalten wird, wird die Scheibe 44 nach oben ausgelenkt und damit der Schwenkhebel 40 im Uhrzeigersinn bezüglich der Fig. 5 und 6 verschwenkt. Dabei gelangt das freie Ende des langen Hebelarmes 43 vor den in seinem Schwenkbereich angeordneten induktiven Näherungsschalter 48, der daraufhin ein entsprechendes Schaltsignal für die nicht näher dargestellte Steuerung der Beschickungsvorrichtung abgibt.

Die Rückhaltestifte 19, 20 sind im Gegensatz zu denen des Ausführungsbeispiels gemäß den Fig. 1 bis 4 in einer Anzahl von vier Stück vorhanden und jeweils an im wesentlichen parallel zur Stapelstromrichtung S unterhalb bzw. oberhalb der Führungshülse 31 angeordneten Schwenkhebeln 49 angeordnet, die jeweils in einem ortsfesten Schwenklager 50 gelagert sind. Gleichzeitig sind die Schwenkhebel 49 in Eingriffsrichtung E der Rückhaltestifte 19, 20 durch jeweils eine Schraubendruckfeder 51 beaufschlagt. Die Steuerung der Stellung der Rückhaltestifte 19, 20 erfolgt dabei unmittelbar über die Aufnahmehülse 9, indem die Schwenkhebel 49 jeweils über Führungsschrägen 52 an ihren freien Enden mit einer Gegenfläche 53 an der Aufnahmehülse 9 in Kontakt stehen. Diese Gegenfläche 53 ist an der dem Schwenkhebel 59 zugewandten Stirnseite eines Rings 54 ausgebildet, der die Aufnahmehülse 9 im Verbindungsbereich zwischen Führungshülse 31 und Schiebehülse 32 umgibt.

Bei dem in den Fig. 5 und 6 dargestellten Ausgangszustand der Aufnahmehülse 9 sind die Schwenkhebel 49 durch die Gegenfläche 53 in eine Position ausgeschwenkt, in der die Rückhaltestifte 19, 20 nicht in den Innenraum der Führungshülse 31 hineingreifen. Sobald ein Trennblatt 5 zwischen den Zahnreihen 15 festgehalten und damit die Detektionseinrichtung mit dem Schwenkhebel 40 betätigt worden ist, wird die Aufnahmehülse 9 nach links bezüglich der Fig. 5 und 6 verschoben, wobei gleichzeitig die Schwenkhebel 49 unter dem Einfluß der Schraubendruckfeder 51 entsprechend der Freigabe der Führungsschrägen 52 nach innen in die strichpunktiert dargestellte Stellung schwenken können. Bei der gleichzeitigen Verschiebebewegung der Aufnahmehülse 9 schnappen die Ränder der vor dem Trennblatt liegenden Wattepads und des Trennblattes selbst über die Rückhaltestifte 19, 20. Danach ergreifen die Rückhaltestifte 19, 20 die dem Trennblatt 5 folgenden Wattepads und halten damit den im Zuführungsrohr und zwischen den Führungsschienen 34 liegenden Teilstapel 8' fest. Dabei ist zu erwähnen, daß durch die Schwenkbewegung der Schwenkhebel 49 und die damit verbundene kreisbogenförmige Bewegung der krallenförmigen Rückhaltestifte 19, 20 ein besonders effizientes Festhalten der Wattepads erreicht wird.

Die Verschiebebewegung der Aufnahmehülse 9 wird durch den in Fig. 5 dargestellten Kolben-Zylinder-Antrieb 55 bewerkstelligt, der den die Aufnahmehülse 9 tragenden Schlitten 56 entlang der längsführungen 57 verschiebt. Das freie Ende der Schiebehülse 32 läuft dabei in einem strichpunktiert dargestellten Mundstück 58, auf das z.B. ein Folienbeutel aufsteckbar ist.

In den Fig. 5 bis 7 ist weiterhin detailliert die Ausschubeinrichtung 7 dargestellt. Diese besteht aus einem Wagen 59, der auf einer Laufschiene 60 über Rollen 61 parallel zur Stapelstromrichtung S hin- und herbewegbar ist. Auf dem Wagen 59 ist eine Querführung 62 angeordnet, in der über zwei Schiebestangen 63 der Schiebearm 26 der Ausschubeinrichtung 7 von unten über eine Längsöffnung 27' in die Schiebehülse 32 einschiebbar ist. Die Querverschiebung des Schiebearmes 26 erfolgt über einen weiteren Kolben-Zylinder-Antrieb 64 im Bereich der Querführung 62.

Wenn die Aufnahmehülse 9 die in Fig. 8 dargestellte Separierstellung eingenommen und damit die im Zusammenhang mit den Fig. 1 bis 4 beschriebene Lücke zwischen dem in der Aufnahmehülse befindlichen Teilstapel 8 und dem im Zuführungsrohr 1 befindlichen Teilstapel 8' geschaffen hat, wird ausgehend von der in Fig. 5 gezeigten Position der Ausschubeinrichtung 7 der Schiebearm 26 mittels des Kolben-Zylinder-Antriebs 64 in die Innenöffnung der Schiebehülse 32 eingefahren und mittels des Wagens 59 in die in Fig. 5 am linken Ende dargestellte Position verfahren. Dabei wird der Teilstapel 8 aus der Schiebehülse 32 über das Mundstück 58 in den darauf aufgesetzten Folienbeutel eingeschoben. Anschließend fährt die Ausschubrichtung 7 wieder in ihre Ausgangsstellung zurück. Die Aufnahmehülse 9 wird mittels des Kolben-Zylinder-Antriebs 55 nach rechts bis in die in Fig. 5 gezeigte Ausgangsposition zurückverschoben, wobei gleichzeitig die Schwenkhebel 49 mit den Rückhaltestiften 19, 20 nach außen verschwenkt werden. Durch den Zuführungsdruck im Stapelstrom 4 laufen die Wattepads 3 des Teilstapels 8' in die Schiebehülse 32 ein, bis das nächste Trennblatt 5 in den Zahnreihen 15 festgehalten wird und der vorstehend beschriebene Ablauf in der Beschickungsvorrichtung sich wiederholt.

Die in den Fig. 12 und 13 dargestellte Ausführungsform einer erfindungsgemäßen Beschickungsvorrichtung unterscheidet sich von der Beschickungsvorrichtung gemäß den Fig. 5 bis 11 lediglich in der Ausbildung der Detektionsvorrichtung zur Erkennung eines in die Zahnreihen 15 eingetretenen Trennblattes 5. Insofern sind alle in Ausgestaltung und Funktion übereinstimmenden Bauteile mit übereinstimmenden Bezugszeichen versehen und es bedarf keiner nochmaligen Erläuterung der Betriebsweise der Beschickungsvorrichtung.

Im folgenden sollen lediglich die Unterschiede zwischen der dritten Ausführungsform gemäß den Fig. 12 und 13 und der zweiten Ausführungsform gemäß den Fig. 5 bis 11 näher erläutert werden:

Als Detektionsvorrichtung zum Erkennen eines Trennblatts 5 in dem Stapelstrom 4 dient nicht mehr eine mechanische Abtastvorrichtung, sondern ein berührungslos arbeitender Sensor 65, der auf optischer Basis arbeitet und der oberhalb des Durchbruches 35 angeordnet ist. Es handelt sich dabei um einen handelsüblichen Sensor mit der Bezeichnung "LD20" der Firma Datalogic, der eine in Fig. 12 schematisch angedeutete UV-Beleuchtungsquelle 66 zur Beleuchtung des Stapelstroms 4 und einen lichtempfindlichen Empfänger 67 zur Detektion des von dem jeweiligen in den Zahnreihen 15 gehaltenen Trennblatt 5 aufgrund der UV-Beleuchtung reemittierten Lichtes aufweist. Um eine hohe Lichtausbeute zu erhalten, ist in die vorzugsweise aus Kunststoff bestehenden Trennblätter 5 ein fluoreszierender Stoff eingegeben, der bei einer Beleuchtung mit UV-Licht einer Wellenlänge von etwa 300 nm bis 380 nm sichtbares Licht re-emittiert, das vom Empfänger 67 registriert wird. Sobald mit dem Eintreten eines Trennblattes 5 in die Zahnreihen 15 der Empfänger 67 reemittiertes Licht von diesem Trennblatt empfängt, gibt der Sensor 65 ein entsprechendes Ausgangssignal ab, das in der zentralen Steuerung der Beschickungsvorrichtung in entsprechender Weise wie das Ausgangssignal des induktiven Näherungsschalters 48 beim Ausführungsbeispiel gemäß den Fig. 5 bis 11 verarbeitet und zur Steuerung der Abläufe in der Separiereinheit 6 und der Ausschubeinrichtung 7 verwendet werden kann.

Der optische Sensor 65 hat den Vorteil, daß er außerordentlich zuverlässig und praktisch ohne Fehlmeldungen das Eintreten eines Trennblattes 5 in die Zahnreihen 15 erfaßt, da die fluoreszierenden Trennblätter einerseits das eingestrahlte UV-Licht sehr effektiv in sichtbares Licht umwandeln und so ein deutliches Lichtsignal geben. Andererseits müssen aufgrund einschlägiger Produktvorschriften die Wattepads 3 praktisch frei von fluoreszierenden Stoffen sein, so daß sich diese lichtneutral verhalten und aufgrund der UV-Bestrahlung praktisch kein sichtbares Licht reemittieren. Der optische Sensor 65 arbeitet also sehr selektiv.

Ein weiterer Vorteil der berührungslosen Detektion liegt darin, daß die Ränder der Wattepads nicht mehr durch mechanische Abfühlorgane, wie z.B. der Anschlagkontakt 24 des Anschlagschalters 23 oder die Scheibe 44 deformiert werden. Dies wirkt sich vorteilhaft auf das Erscheinungsbild der Wattepads aus.

## Patentansprüche

1. Vorrichtung zum Beschicken eines Behälters mit einer bestimmten Anzahl lagenförmiger, aufeinander gestapelter Zellstoffprodukte, insbesondere Wattepads (3) mit einem Zuführungsrohr (1), das die Zellstoffprodukte (Wattepads 3) als Stapelstrom (4) von einer Produkt-Herstellungsvorrichtung, insbesondere Stanze, zur Beschickungsvorrichtung heranführt, wobei in den Stapelstrom (4) nach jeweils der für einen Teilstapel vorgesehenen Zahl von Produkten (Wattepads 3) ein Trennblatt (5) eingebracht ist, das in der Form dem Umriss der Produkte (Wattepads 3) entspricht und aus biegeelastischem Material, insbesondere aus Kunststoff- oder Kartonmaterial besteht,
gekennzeichnet durch
- eine Separiereinheit (6) zum Aufteilen des Stapelstroms (4) in Teilstapel (8, 8') mit
-- einer Aufnahmehülse (9) zur Aufnahme und Separierung eines Teilstapels (8) vom Stapelstrom (4)), die in Stapelstromrichtung (S) hin- und herbewegbar und koaxial mit dem Zuführungsrohr (1) nach diesem angeordnet ist,
-- einer Haltevorrichtung an der Einführungsseite (14) der Aufnahmehülse (9) zur zeitweisen Halterung des Trennblattes (5),
-- einer Detektionsvorrichtung zum Dektieren des in der Haltevorrichtung gehaltenen Trennblattes (5), und
-- einer Rückhalteeinrichtung, die den Teilstapel (8'), der dem abzutrennenden Teilstapel (8) in der Aufnahmehülse (9) folgt, während einer Schiebebewegung der Aufnahmehülse (9) relativ zur Rückhalteeinrichtung unter Bildung einer Lücke (28) zwischen den Teilstapeln (8, 8') zurückhält, sowie
- eine Ausschubeinrichtung (7), die unter Eingriff in die Lücke (28) zwischen den Teilstapeln (8, 8') und unter Zugrifff auf das am Ende des einzuführenden Teilstapels (8) angeordnete Trennblatt (5) den Teilstapel (8) aus der Aufnahmehülse (9) in den Behälter schiebt.

2. Beschickungsvorrichtung nach Anspruch 1, dadurch gekennzeichnet, daß die Haltevorrichtung für das Trennblatt (5) aus mindestens zwei an der Innenfläche (16) der Aufnahmehülse (9) paarweise diametral gegenüberliegenden, in Stapelstromrichtung (S) verlaufenden Zahnreihen (15) besteht, deren Zähne (17) jeweils mit dem peripheren Rand (18) des Trennblattes (5) in dessen Halteposition in Eingriff stehen.

3. Beschickungsvorrichtung nach Anspruch 2, dadurch gekennzeichnet, daß der diametrale Abstand (a) der Zahnreihen (15) so bemessen sind, daß das biegeelastische Trennblatt (5) in seiner Halteposition unter dem Druck des herangeführten Stapelstromes (4) in zylindrisch in Stapelstromrichtung (S) ausgewölbter Konfiguration festgehalten ist.

4. Beschickungsvorrichtung nach einem der Ansprüche 1 bis 3, dadurch gekennzeichnet, daß die Detektionsvorrichtung als mechanischer Anschlagschalter (23) ausgebildet ist, der bezogen auf die Stapelstromrichtung (S) im Bereich der Haltevorrichtung angeordnet ist und dessen Anschlagkontakt (24) in den freien Innenquerschnitt der Aufnahmehülse (9) hineinragt.

5. Beschickungsvorrichtung nach Anspruch 4, dadurch gekennzeichnet, daß der Anschlagkontakt als Scheibe (44) ausgebildet ist, die am ersten freien Ende eines doppelarmigen Schwenkhebels (40) drehbar gelagert ist, die auf dem Außenumfang des Stapelstroms (4) abrollt und die radial einwärts bezüglich des Stapelstromes (4) beaufschlagt, insbesondere federbeaufschlagt (Zugfeder 40) ist.

6. Beschickungsvorrichtung nach Anspruch 5, dadurch gekennzeichnet, daß im Bereich des zweiten freien Endes des Schwenkhebels (40) ein Näherungsschalter, insbesondere ein induktiver Näherungsschalter (48) zur Überwachung der Schwenkposition des Schwenkhebels (40) angeordnet ist.

7. Beschickungsvorrichtung nach einem der Ansprüche 1 bis 3, dadurch gekennzeichnet, daß die Detektionsvorrichtung für das Trennblatt (5) als auf optischer Basis berührungslos arbeitender Sensor (65) ausgebildet ist.

8. Beschickungsvorrichtung nach Anspruch 7, dadurch gekennzeichnet, daß der optische Sensor (65) eine UV-Beleuchtungsquelle (66) zur Beleuchtung des Stapelstromes (4) und einen lichtempfindlichen Empfänger (67) zur Detektion des von den Trennblättern (5) aufgrund der Beleuchtung reemittierten Lichtes aufweist.

9. Beschickungsvorrichtung nach einem der Ansprüche 1 bis 8, dadurch gekennzeichnet, daß die Rückhalteeinrichtung aus mindestens einem vorzugsweise hakenförmigen Rückhaltestift (19, 20) besteht, der radial von außen quer zur Stapelstromrichtung (S) in den peripheren Bereich des freien Querschnitts der Aufnahmehülse (9) einschiebbar ist, und der einerseits während der Relativverschiebung der Aufnahmehülse (9) zur Separierung des darin befindlichen Teilstapels (8) dessen Zellstoffprodukte (Wattepads 3) und das Trennblatt (5) passieren läßt sowie andererseits die Zellstoffprodukte (Wattepads 3) des folgenden Teilstapels (8') zurückhält.

10. Beschickungsvorrichtung nach Anspruch 9, dadurch gekennzeichnet, daß die radiale Eingriffstiefe (e) des mindestens einen Rückhaltestiftes (19, 20) derart bemessen ist, daß einerseits die Zellstoffprodukte (Wattepads 3) des Teilstapels (8) in der Aufnahmehülse (9) unter dem Einfluß der Haltekraft des in der Haltevorrichtung (Zahnreihen 15) festgelegten Trennblattes (5) sowie das Trennblatt (5) selbst bei der Relativverschiebung der Aufnahmehülse (9) zu dem mindestens einen Rückhaltestift (19, 20) mit ihren Rändern (18) über den mindestens einen Rückhaltestift (19, 20) schnappen und andererseits die Zellstoffprodukte (Wattepads 3) des folgenden Teilstapels (8') gegen die Zuführkraft in Stapelstromrichtung (S) zurückgehalten werden.

11. Beschickungsvorrichtung nach Anspruch 9 oder 10, dadurch gekennzeichnet daß der jeweilige Rückhaltestift (19, 20) über eine parallel zur Stapelstromrichtung (S) verlaufende Öffnung (Langlöcher 21, 22, Durchbrüche 35, 36) in die Aufnahmehülse (9) eingreift, die in die Wandung (13) der Aufnahmehülse (9) eingeformt ist.

12. Beschickungsvorrichtung nach einem der Ansprüche 9 bis 11, dadurch gekennzeichnet, daß der mindestens eine Rückhaltestift (19, 20) jeweils am freien Ende eines schwenkbar gelagerten, in Eingriffsrichtung (E) federbeaufschlagten (Schraubendruckfeder 51) Schwenkhebels (49) angeordnet ist.

13. Beschickungsvorrichtung nach Anspruch 12, dadurch gekennzeichnet, daß der oder die Schwenkhebel (49) zur Steuerung ihrer Eingriffsschwenkbewegung über eine Führungsschräge (52) an ihren freien Enden mit einer Gegenfläche (53) an der Aufnahmehülse (9) in Kontakt stehen.

14. Beschickungsvorrichtung nach einem der Ansprüche 1 bis 13, dadurch gekennzeichnet, daß die Ausschubeinrichtung (7) einen radial in die Aufnahmehülse (9) ein- und in Stapelstromrichtung (S) verschiebbaren Schiebearm (26) aufweist, der in seiner Einschubstellung in einer Längsöffnung (27, 27') läuft, die in der Wandung (13) der Aufnahmehülse (9) parallel zur Stapelstromrichtung (S) verläuft.

## Claims

1. A device for filling a container with a certain number of stacked cellulose products disposed in layers, in particular cotton pads (3), comprising a supply pipe (1), which conveys the cellulose products (cotton pads 3) as a stream (4) of products to be stacked from a production device, in particular a punching press, to the filling device, a separating sheet (5), the shape of which corresponds to the contour of the products (cotton pads 3) and which is made of flexible material, in particular of plastic or board material, being inserted in the stream (4) of products to be stacked, dividing it into partial stacks (8) having each a predetermined number of products,
characterized by
- a separating unit (6) for separating the stack (4) of products into partial stacks (8, 8'), comprising
-- a gathering sleeve (9) for gathering a partial stack (8) and separating it from the stream (4) of products, the gathering sleeve (9) being movable to reciprocate in the direction (S) of stream of products to be stacked and being disposed coaxially with the supply pipe (1) after the latter,
-- a holding device on the inlet side (14) of the gathering sleeve (9) for temporarily holding the separating sheet (5),
-- a detecting device for detecting the separating sheet (5) held in the holding device, and
-- a retaining device, which retains the partial stack (8') following the partial stack (8) in the gathering sleeve (9), during a shifting motion of the gathering sleeve (9) relative to the retaining device while forming a gap (28) between the partial stacks (8, 8'), and by
- an ejecting arrangement (7), which, while reaching into the gap (28) between the partial stacks (8, 8') and having access to the separating sheet (5) disposed at the end of the partial stack (8) to be filled in, pushes the partial stack (8) out of the gathering sleeve (9) and into the container.

2. A filling device according to claim 1, characterized in that the holding device for the separating sheet (5) comprises at least two rows of teeth (15), which are diametrically opposite to each other by twos on the inner face (16) of the gathering sleeve (9) and run in the direction (S) of the stream of products to be stacked, and the teeth (17) of which are in engagement with the peripheral edge (18) of the separating sheet (5) in the latter's holding position.

3. A filling device according to claim 2, characterized in that the diametrical distance (a) of the rows of teeth (15) is dimensioned such that in its holding position, the flexible separating sheet (5) is held tight by the pressure of the approaching stream (4) of products in a configuration arched cylindrically in the direction (S) of the stream of products to be stacked.

4. A filling device according to one of claims 1 to 3, characterized in that the detecting device is a mechanical limit stop switch (23), which, referred to the direction (S) of the stream of products to be stacked, is disposed in the vicinity of the holding device, and the stop contact (24) of which protrudes into the free inner cross-section of the gathering sleeve (9).

5. A filling device according to claim 4, characterized in that the stop contact is a disk (44), which is lodged rotatably on the first free end of a double-armed pivot lever (40) and rolls on the circumference of the stream of products (4), and which is loaded, in particular spring-loaded (tension spring 40), radially inwards referred to the stream of products (4).

6. A filling device according to claim 5, characterized in that in the vicinity of the second free end of the pivot lever (40), a proximity switch, in particular an inductive proximity switch (48), is disposed for monitoring the pivoting position of the pivot lever (40).

7. A filling device according to claims 1 to 3, characterized in that the detecting device for the separating sheet (5) is a sensor (65) of optically based, non-contact operation.

8. A filling device according to claim 7, characterized in that the optical sensor (65) comprises a UV illumination source (66) for the illumination of the stream of products (4) to be stacked and a light-sensitive receiver (67) for detecting the light emitted by the separating sheets (5) as a result of the illumination.

9. A filling device according to one of claims 1 to 8, characterized in that the retaining device comprises at least a preferably hook-type retaining pin (19, 20), which is insertable, radially from the outside and at right angles to the direction (S) of the stream of products, into the peripheral portion of the free cross-section of the gathering sleeve (9), and which, during the relative shifting motion of the gathering sleeve (9) and for separating the partial stack (8) located in the latter, allows the cellulose products (cotton wads 3) of the partial stack (8) and the separating sheet (5) to pass, while retaining the cellulose products (cotton pads 3) of the following partial stack (8').

10. A filling device according to claim 9, characterized in that the radial depth of engagement (e) of the at least one retaining pin (19, 20) is dimensioned such that on the one hand, under the influence of the holding force of the separating sheet (5) fixed in the holding device (rows of teeth 15), the edges (18) of the cellulose products (cotton wads 3) of the partial stack (8) as well as of the separating sheet (5) itself snap over the at least one retaining pin (19, 20) during the relative shifting motion of the gathering sleeve (9) towards the at least one retaining pin (19, 20), and that on the other hand, the cellulose products (cotton wads 3) of the following partial stack (8') are retained in the direction (S) of the stream of products counter to the conveying force.

11. A filling device according to claim 9 or 10, characterized in that the respective retaining pin (19, 20) reaches into the gathering sleeve (9) by way of an aperture (oblong holes 21, 22, openings 35, 36), which extends parallel to the direction (S) of the stream of products to be stacked and which is integrally formed in the wall (13) of the gathering sleeve (9).

12. A filling device according to one of claims 9 to 11, characterized in that the at least one retaining pin (19, 20) is disposed on the free end of a pivot lever (49) lodged pivotably and spring-loaded (helical compression spring 51) in the direction of engagement (E).

13. A filling device according to claim 12, characterized in that the pivot lever or the pivot levers (49), by way of a guiding slope (52) on their free ends, are in contact with a counterface (59) on the gathering sleeve (9) for the control of their pivoting motion of engagement.

14. A filling device according to one of claims 1 to 13, characterized in that the ejecting arrangement (7) comprises a pushing arm (26), which is insertable radially into the gathering sleeve (9) and displaceable in the direction (S) of the stream of products to be stacked and which, in its pushed-in position, runs in an oblong opening (27, 27) which extends parallel to the direction (S) of the stream of products in the wall (13) of the gathering sleeve (9).

## Revendications

1. Dispositif permettant de remplir un conteneur avec un nombre déterminé de produits en cellulose empilés formant des couches, en particulier avec des tampons d'ouate (3), comprenant un tube d'alimentation (1) qui achemine les produits en cellulose (tampons d'ouate 3) sous la forme d'une pile continue (4) d'un dispositif de fabrication des produits, en particulier d'une presse à découper, au dispositif de remplissage, la pile continue (4) étant interrompue, au bout d'un nombre de produits (tampons d'ouate 3) correspondant à une pile partielle, par une feuille de division (5) dont la forme correspond au contour des produits (tampons d'ouate 3) et qui est réalisée en matériau flexible, en particulier en matériau à base de matière synthétique ou de carton, caractérisé par :
- une unité de séparation (6) pour diviser la pile continue (4) en piles partielles (8, 8'), comprenant
-- un manchon récepteur (9) destiné à recevoir et séparer une pile partielle (8) de la pile continue (4) et implanté dans la direction S de la pile continue avec une possibilité de déplacement en va-et-vient et coaxialement au tube d'alimentation (1) à la suite de celui-ci,
-- un dispositif de maintien sur le côté entrée (14) du manchon récepteur (9) pour maintenir provisoirement la feuille de division (5),
-- un dispositif détecteur pour détecter la feuille de division (5) maintenue dans le dispositif de maintien, et
-- un dispositif de retenue qui retient la pile partielle (8'), qui suit la pile partielle à séparer (8) située dans le manchon récepteur (9), lors du coulissement du manchon récepteur (9) par rapport au dispositif de retenue en formant un interstice (28) entre les piles partielles (8, 8'), ainsi que
- un dispositif pousseur (7) qui, en pénétrant dans l'interstice (28) compris entre les piles partielles (8, 8') et en coopérant avec la feuille de division (5) placée à la fin de la pile partielle à introduire (8), fait passer la pile partielle (8) du manchon récepteur (9) dans le conteneur.

2. Dispositif de remplissage selon la revendication 1, caractérisé en ce que le dispositif de maintien de la feuille de division (5) se compose d'au moins deux rangées de dents (15) qui sont disposées par paires diamétralement opposées sur la surface intérieure (16) du manchon récepteur (9) et s'étendent dans la direction (S) de la pile continue et dont les dents (17) sont chacune en prise avec le bord périphérique (18) de la feuille de division (5) lorsque celle-ci est en position de maintien.

3. Dispositif de remplissage selon la revendication 2, caractérisé en ce que l'écartement diamétral (a) des rangées de dents (15) est calculé pour que, dans sa position de maintien, la feuille de division flexible (5) soit maintenue sous la pression de la pile continue entrante (4) avec un bombement cylindrique dans la direction (S) de la pile continue.

4. Dispositif de remplissage selon l'une des revendications 1 à 3, caractérisé en ce que le dispositif détecteur est conçu sous la forme d'un commutateur mécanique à butée (23) qui, par rapport à la direction (S) de la pile continue, est disposé dans la zone du dispositif de maintien et dont le contact de butée (24) pénètre dans la section intérieure libre du manchon récepteur (9).

5. Dispositif de remplissage selon la revendication 4, caractérisé en ce que le contact de butée est conçu sous la forme d'un disque (44) qui est monté en rotation à la première extrémité libre d'un levier pivotant (40) à deux bras, qui roule sur la périphérie extérieure de la pile continue (4) et qui est sollicité, en particulier élastiquement (ressort de traction 46), radialement vers l'intérieur par rapport à la pile continue (4).

6. Dispositif de remplissage selon la revendication 5, caractérisé en ce que, dans la zone de la seconde extrémité libre du levier pivotant (40), est implanté un détecteur de proximité, en particulier un détecteur de proximité inductif (48) pour surveiller la position de pivotement du levier pivotant (40).

7. Dispositif de remplissage selon l'une des revendications 1 à 3, caractérisé en ce que le dispositif détecteur de la feuille de division (5) est conçu sous la forme d'un capteur (65) fonctionnant sans contact en mode optique.

8. Dispositif de remplissage selon la revendication 7, caractérisé en ce que le capteur optique (65) comporte une source lumineuse de rayons UV (66) pour éclairer la pile continue (4) et un récepteur photosensible (67) pour détecter la lumière renvoyée par les feuilles de division (5) éclairées.

9. Dispositif de remplissage selon l'une des revendications 1 à 8, caractérisé en ce que le dispositif de retenue se compose d'au moins une broche de retenue de préférence en forme de crochet (19, 20) qui peut être introduite radialement de l'extérieur dans la zone périphérique de la section libre du manchon récepteur (9) transversalement à la direction (S) de la pile continue et qui, d'une part, lors du déplacement relatif du manchon récepteur (9), afin de séparer la pile partielle (8) qui s'y trouve, laisse passer les produits en cellulose (tampons d'ouate 3) de cette dernière et la feuille de division (5) et, d'autre part, retient les produits en cellulose (tampons d'ouate 3) de la pile partielle suivante (8').

10. Dispositif de remplissage selon la revendication 9, caractérisé en ce que la profondeur (e) de pénétration radiale de la broche de retenue (19, 20) au nombre d'au moins une est calculée pour que, d'une part, sous l'action de la force de maintien de la feuille de division (5) immobilisée dans le dispositif de maintien (rangées de dents 15), les bords (18) des produits en cellulose (tampons d'ouate 3) de la pile partielle (8) présents dans le manchon récepteur (9) et, d'autre part, ceux de la feuille de division (5) s'effacent au passage de la broche de retenue (19, 20) au nombre d'au moins une lors du déplacement relatif du manchon récepteur (9) par rapport à la broche de retenue (19, 20) au nombre d'au moins une et, d'autre part, les produits en cellulose (tampons d'ouate 3) de la pile partielle (8') soient retenus à l'encontre de la force d'avance dans la direction (S) de la pile continue.

11. Dispositif de remplissage selon la revendication 9 ou 10, caractérisé en ce que chaque broche de retenue (19, 20) pénètre, par un orifice (trous oblongs 21, 22, découpes 35, 36) parallèle à la direction (S) de la pile continue, dans le manchon récepteur (9) qui est moulé dans la paroi (13) du manchon récepteur (9).

12. Dispositif de remplissage selon l'une des revendications 9 à 11, caractérisé en ce que la broche de retenue (19, 20) au nombre d'au moins une est disposée à l'extrémité libre d'un levier pivotant (49) monté pivotant et sollicité élastiquement (ressort cylindrique de pression 51) dans le sens de pénétration (E).

13. Dispositif de remplissage selon la revendication 12, caractérisé en ce que, pour commander leur pivotement pénétrant, les extrémités libres du ou des leviers pivotants (49) sont en contact, par l'intermédiaire d'un chanfrein de guidage (52), avec une surface antagoniste (53) située sur le manchon récepteur (9).

14. Dispositif de remplissage selon l'une des revendications 1 à 13, caractérisé en ce que le dispositif pousseur (7) comporte un bras pousseur (26) qui peut pénétrer radialement dans le manchon récepteur (9) et coulisser dans la direction (S) de la pile continue et qui, en position de poussée, passe dans un orifice longitudinal (27, 27') qui, dans la paroi (13) du manchon récepteur (9), s'étend parallèlement à la direction (S) de la pile continue.
